# FASCICULE DE BREVET EUROPEEN

(11) **EP 0 046 716 B1**
(45) Date de publication et mention de la délivrance du brevet: **03.10.1984**
(21) Numéro de dépôt: 81401342.1
(22) Date de dépôt: 26.08.1981
(51) Int. Cl.: F25B 23/00, F28D 15/00

(54) **Appareil de production de froid comportant un panneau rayonnant et un panneau évaporateur**
Kühlvorrichtung mit einer strahlenden Platte und einer Verdampferplatte
Cooling apparatus comprising a radiant panel and an evaporative panel

(30) Priorité: 27.08.1980 FR 8018582
(43) Date de publication de la demande: 03.03.1982
(73) Titulaire: COMMISSARIAT A L'ENERGIE ATOMIQUE Etablissement de Caractère Scientifique Technique et Industriel, 75015 Paris (FR)
(72) Inventeur: Berger, Raymond, F-38000 Grenoble (FR); de Cachard, Maurice, Corenc F-38700 La Tronche (FR); Gouzy, André, F-38300 Saint-Ismier (FR); Trombe, Félix, F-75005 Paris (FR)
(74) Mandataire: Mongrédien, André

## Description

La présente invention a pour objet un appareil modulaire de production de froid.

De manière plus précise, l'invention concerne un appareil de production de froid comprenant une enceinte de stockage de froid remplie d'un matériau présentant une transition solide-liquide au voisinage de la température de fonctionnement de l'appareil, une surface rayonnante dont le rayonnement tombe dans au moins une des fenêtres de transparence de l'atmosphère, un conduit sensiblement vertical immergé dans le matériau de l'enceinte de stockage de froid, reliant la surface rayonnant à l'enceinte de stockage, ce conduit comportant une certaine quantité d'un fluide vaporisable dans les conditions de fonctionnement de l'appareil, le conduit et le fluide caloporteur formant un dispositif de type caloduc jouant le rôle d'une diode thermique qui ne transmet la chaleur que dans le sens de l'enceinte de stockage vers la surface rayonnante.

De tels appareils fonctionnent de manière autonome, c'est-à-dire sans approvisionnement extérieur en énergie et ne comportent aucune pièce mobile, ce qui leur confère une grande simplicité et une excellente fiabilité. Ces appareils sont basés sur la propriété connue que présente l'atmosphère terrestre de laisser passer préférentiellement le rayonnement compris entre 8 et 13 µ et entre 16 et 25 µ. Une partie des rayonnements émis par les corps noirs se situe dans ces plages.

On connaît déjà un appareil de production de froid qui correspond au préambule de la revendication 1 (FR-A-2 353 029). Il comporte une enceinte de stockage de froid remplie d'un matériau de stockage une surface rayonnante, des caloducs reliés thermiquement à la surface rayonnante et plongeant dans le matériau de stockage. Les caloducs relient thermiquement l'enceinte de stockage et la surface rayonnante. Ils sont du genre diode thermique et remplissent la fonction de transfert de chaleur uniquement dans le sens de l'enceinte de stockage vers la surface rayonnante. L'appareil est isolé thermiquement vis-à-vis de l'environnement ambiant. L'ensemble formé par la surface rayonnante et les caloducs flotte sur le matériau de stockage.

Cependant, un tel appareil pour la production de froid présente un certain nombre d'inconvénients.

La réalisation du ou des caloducs assurant la liaison thermique entre le stockage froid et la surface rayonnante est complexe, ce qui entraîne un coût de fabrication élevé.

D'autre part, la surface d'échange entre les caloducs et le matériau de stockage est faible. Si l'on veut augmenter cette surface en prévoyant des ailettes, elles travailleront en régime de conduction thermique. Par suite, leur rendement ne sera pas très élevé. Ainsi, la liaison thermique entre le matériau de stockage et les caloducs est relativement médiocre.

D'autre part, la surface rayonnante travaille également en régime de conduction thermique. Par suite, la liaison thermique entre cette surface et le ou les caloducs est aussi relativement médiocre.

Enfin, de tels appareils présentent un encombrement important. Par suite, ils se prêtent mal au transport. Lorsqu'il est nécessaire de transporter un grand nombre de ces appareils sur de longues distances, le coût de transport est très élevé.

Les documents FR-A-2446455 et DE -A-2 224 800 sont également utiles pour l'intelligence de l'invention. Le premier concerne un système de refroidissement permettant de refroidir un endroit situé dans une pièce. Il s'applique au refroidissement d'un équipement de télécommunications situé dans une station de relais de radio se trouvant dans une région désertique où il existe une différence de température importante entre le jour de et nuit. Le dispositif comporte un échangeur de chaleur extérieur disposé à l'extérieur de l'enceinte, un échangeur de chaleur intérieur situé à l'intérieur de l'enceinte et un dispositif de stockage de chaleur placé à un niveau intermédiaire entre celui de l'échangeur extérieur et de l'échangeur intérieur.

La production de froid est obtenue par stockage du froid et par utilisation des différences de température entre le jour et la nuit et non pas de manière directe par l'utilisation des fenêtres de transparence de l'atmosphère. D'autre part, les échanges de chaleur ne s'effectuent pas par rayonnemeat mais par convexion naturelle ou par conduction.

Le document DE-A-2 224 800 se rapporte à une armoire frigorifique. Le dispositif comporte un évaporateur et un système secondaire dans lequel circule un fluide.

Le système secondaire se compose d'une section d'évaporation et d'une section de condensation. Une échancrure évite un échange de chaleur entre les deux sections. La section de condensation est accolée à l'évaporateur qui est l'échangeur de chaleur dégivrable d'une armoire frigorifique.

Le système secondaire ne produit pas de froid par lui-même mais agit comme un simple intermédiaire. Son principe de fonctionnement est par conséquent tout à fait différent de celui de l'invention.

La présente invention a pour but de remédier à ces inconvénients. Telle qu'elle est caractérisée dans les revendications, elle résout le problème consistant à créer un appareil pour la production de froid dans lequel la liaison thermique entre le matériau de stockage froid et la surface rayonnante est d'un coût de fabrication faible, dans lequel la liaison thermique entre le matériau de stockage et un conduit immergé dans ce matériau est bonne, dans lequel la liaison thermique entre la surface rayonnante et le conduit immergé est bonne. Enfin, ces appareils doivent présenter un encombrement réduit pour leur transport.

Les avantages obtenus grâce à cette invention consistent essentiellement en ce qu'elle simplifie la réalisation de l'appareil, en accroît sensiblement le rendement thermique, et surtout en diminue l'encombrement au cours du transport, ce qui permet d'obtenir une réduction importante des coûts de fabrication, de transport et d'installation.

De préférence, les raccords entre les conduits en forme de serpentins formés sur chacun des panneaux, l'un pour le départ de la vapeur vers le condenseur, l'autre pour le retour du liquide vers l'évaporateur, sont réalisés en métal recuit, en cuivre ou en aluminium par exemple. Ceci permet de ployer et de déployer l'ensemble un certain nombre de fois sans risque de fuites ou de ruptures.

Selon un mode préférentiel de réalisation, l'ensemble constitué par la surface rayonnante, le second panneau formant évaporateur, le circuit fermé, est formé par un seul panneau ajouré dans sa partie centrale pour déterminer un panneau supérieur formant la surface rayonnante et un panneau inférieur formant évaporateur.

D'autres caractéristiques et avantages de l'invention ressortiront mieux à la lecture de la description qui suit, donnée à titre illustratif et nullement limitatif, en référence aux dessins annexés, sur lesquels:
Les figures 1 et 2 représentent deux variantes de réalisation de l'appareil de production de froid selon l'invention;
La figure 3 représente un appareil de production de froid selon l'invention, muni d'un flotteur.

On a représenté sur la figure 1 un premier mode de réalisation de l'appareil de production de froid selon l'invention. Cet appareil se compose d'un premier panneau 10 formant une surface rayonnante dont le rayonnement tombe dans au moins une fenêtre de transparence de l'atmosphère, un second panneau 12 immergé sensiblement verticalement dans le matériau de l'enceinte de stockage. Un conduit 14 en forme de serpentin est formé sur le panneau 10. Un conduit 16 sensiblement identique au conduit 14 est formé sur le panneau 12. L'extrémité 14a du conduit 14 est raccordée à l'extrémité 16a du conduit 16 par un raccord 18. De la même manière, l'extrémité 14b du conduit 14 est raccordée à l'extrémité 16b du conduit 16 par un raccord 20. Le raccord 20 comporte un embout de remplissage 22 par lequel on introduit une certaine quantité d'un fluide caloporteur à l'intérieur du circuit fermé constitué par les conduits 14 et 16 et par les raccords 18 et 20. Ce fluide caloporteur, par exemple un fréon ou de l'ammoniaque est vaporisable dans les conditions de fonctionnement de l'appareil. La tubulure 18 sert pour le départ de la vapeur vers le condenseur, tandis que la tubulure 20 sert pour le retour du liquide caloporteur vers l'évaporateur.

On réalise ainsi un dispositif de type caloduc jouant le rôle d'une diode thermique dont le fonctionnement est le suivant. Lorsque, du fait de son rayonnement à travers les fenêtres de transparence de l'atmosphère, le panneau 10 fonctionnant comme surface rayonnante subit un refroidissement, un transfert de chaleur se produit par effet caloduc du panneau 12 vers la surface rayonnante 10 et par conséquent, vers l'atmosphère: une certaine quantité de fluide caloporteur se vaporise à l'intérieur du panneau évaporateur 12. La vapeur ainsi formée se déplace par le conduit 16, puis par le raccord 18 jusque vers le panneau 10, plus froid, qui joue le rôle de condenseur. L'appareil produit donc du froid et l'emmagasine.

Dans l'hypothèse inverse, c'est-à-dire lorsque le panneau 10 se trouve à une température supérieure à celle du panneau 12, la totalité du fluide caloporteur se trouvant dans le panneau 12, un transfert de chaleur par effet caloduc est bloqué. Seul reste possible un transfert de chaleur par conduction. Cependant, comme on le sait, l'importance d'un tel transfert de chaleur reste très limitée.

Comme on peut le constater, la liaison thermique entre le matériau de stockage et le panneau évaporateur 12 est améliorée du fait de la présence du conduit 16 en forme de serpentin sur toute la surface de l'évaporateur. D'une manière identique, la liaison thermique entre le conduit 14 et le panneau condenseur est améliorée.

L'appareil peut être réalisé suivant le procédé «Roll Bond» qui consiste à déposer par impression (genre rotative pour journaux) une peinture sur une feuille métallique; on place ensuite une autre feuille métallique et on colamine à chaud l'ensemble. Il se produit une moulure par diffusion sauf aux endroits recouverts de peinture. On crée ensuite une pression qui décole les parties non soudées. Les panneaux 10 et 12 peuvent être constitués par des panneaux condenseurs d'usage courant dans l'industrie frigorifique. Par conséquent, le coût de l'appareil est diminué. L'encombrement au cours du transport est également diminué, ce qui permet une réduction du coût de ce transport.

Les raccords 18 et 20 sont réalisés en un matériau déformable plastiquement, par exemple en cuivre ou en aluminium recuit, ce qui permet de ployer et de déployer l'ensemble un certain nombre de fois sans risque de fuites ou de ruptures. La structure ainsi obtenue est dite «portefeuille» par opposition à la structure de l'appareil selon l'art antérieur décrit précédemment dite «parapluie ouvert». l'encombrement au cours du transport est ainsi réduit.

On a représenté sur la figure 2 une variante de réalisation de l'appareil représenté sur la figure 2. Cet appareil est réalisé en un seul panneau qui remplit simultanément les fonctions de condenseur dans sa partie supérieure 10, et d'évaporateur dans sa partie inférieure 12. Les zones 10 et 12 sont séparées par des ajours 24 qui permettent d'isoler thermiquement l'évaporateur 12 du condenseur 10. Les raccords 18 et 20 du mode de réalisation précédent sont ainsi supprimés, le circuit fermé à l'intérieur duquel se trouve le fluide caloporteur étant réalisé en une seule partie. Seul reste nécessaire l'embout de remplissage 22 pour le fluide caloporteur.

Ce panneau peut également être réalisé suivant le procédé «Roll Bond».

Cet appareil simple et peu coûteux peut être utilisé sur de très grandes surfaces, et il est intéressant de le présenter sous forme modulaire. Une telle réalisation est représentée sur la figure 3.

Sur cette figure, le panneau formé en une seule pièce décrit en référence à la figure 2 est accroché par un rebord 26 obtenu par le pliage de l'extrémité du panneau 10 à un flotteur 28. La forme du flotteur 28 qui peut être réalisée par exemple en polystyrène expansé, est déterminée de façon à épouser celle du panneau et à donner à l'ensemble l'assiette souhaitée en fonction des données géographiques et topographiques du lieu d'implantation. Des appareils modulaires, tels que celui qui est représenté sur la figure 3, tous identiques mais totalement indépendants les uns des autres peuvent être juxtaposés pour couvrir en totalité une surface aussi grande qu'on le désire.

Ils peuvent être chargés en fluide caloporteur à l'issue de leur fabrication et transportés soit à plat avec une mise en forme sur le lieu d'utilisation, leur ceintrage facilité par la pression interne exercée par le fluide caloporteur étant obtenu au moyen d'un outillage approprié, soit après mise en forme sur les lieux de fabrication, en les imbriquant les uns dans les autres.

Lorsque les panneaux sont réalisés en aluminium ou en alliage d'aluminium, comme c'est le cas lorsqu'ils sont fabriqués par le procédé «Roll Bond», la surface rayonnante peut être obtenue directement à peu de frais par un traitement d'oxydation anodique exécuté après le remplissage en fluide caloporteur et le scellement du panneau.

## Revendications

1. Appareil pour la production de froid, comprenant une enceinte de stockage de froid remplie d'un matériau présentant une transition solide-liquide au voisinage de la température de fonctionnement de l'appareil,une surface rayonnante (10) dont le rayonnement tombe dans au moins une des fenêtres de transparence de l'atmosphère, un conduit sensiblement vertical immergé dans le matériau de l'enceinte de stockage de froid, reliant la surface rayonnante (10) l'enceinte de stockage, ce conduit comportant une certaine quantité d'un fluide vaporisable dans les conditions de fonctionnement de l'appareil, le conduit (14, 16) et le fluide caloporteur formant un dispositif de type caloduc jouant le rôle d'une diode thermique qui ne transmet la chaleur que dans le sens de l'enceinte de stockage vers la surface rayonnante, caractérisé en ce que le conduit (14, 16) reliant la surface rayonnante (10) à l'enceinte de stockage se présente sous la forme de deux panneaux (10, 12), chacun comportant un conduit formé en serpentin, les deux conduits étant reliés par des raccords (18, 20) plastiquement déformables pour former un circuit fermé, les plans des deux panneaux (10, 12) formant un dièdre d'angle sensiblement droit.

2. Appareil selon la revendication 1, caractérisé en ce que les raccords plastiquement déformables (18, 20) sont réalisés en un métal recuit choisi dans le groupe comprenant l'aluminium et le cuivre.

3. Appareil selon l'une quelconque des revendications 1 et 2, caractérisé en ce que le panneau condenseur (10), le panneau évaporateur (12), le circuit fermé dans lequel circule le fluide caloporteur, les raccords (18 et 20) sont fabriqués en un seul panneau, ce panneau comportant des ajours (24) dans sa partie centrale qui limitent la conduction thermique entre le condenseur (10) et l'évaporateur (12).

4. Appareil selon l'une quelconque des revendications 1 à 3, caractérisé en ce qu'il comporte en outre un flotteur (28) disposé sous le panneau (10) formant la surface rayonnante, et accroché par un rebord (26) de la surface (10), la forme du flotteur (28) étant appropriée pour donner à l'appareil l'assiette souhaitée.

## Patentansprüche

1. Vorrichtung für die Erzeugung von Kälte mit einem Kältespeicherraum, welcher mit einem Material gefüllt ist, bei welchem im Bereich der Arbeitstemperatur der Vorrichtung ein Übergang zwischen dem festen und dem flüssigen Zustand stattfindet, ferner mit einer Strahlungsfläche (10), deren Strahlung im Bereich wenigstens eines Transparenzfensters der Atmosphäre liegt, einer in das Material des Kältespeicherraumes eintauchenden, im wesentlichen senkrechten Leitung, welche die Strahlungsfläche (10) mit dem Speicherraum verbindet und eine gewisse Menge einer unter den Arbeitsbedingungen der Vorrichtung verdampfbaren Flüssigkeit enthält, wobei die Leitung (14, 16) und die Wärmeträgerflüssigkeit eine Einrichtung der als Wärmeübertrager (caloduc) bezeichneten Art bilden, welche die Rolle einer thermischen Diode spielen und die Wärme nur in der Richtung von dem Speicherraum zur Strahlungsfläche überträgt, dadurch gekennzeichnet, dass die die Strahlungsfläche (10) mit dem Speicherraum verbindende Leitung (14, 16) die Form zweier jeweils eine zu Serpentinen geformte Leitung aufweisenden Platten (10, 12) hat, dass die beiden Leitungen über plastisch verformbare Anschlüsse (18, 20) zur Bildung eines geschlossenen Kreises miteinander verbunden sind und dass die Ebenen der beiden Platten (10, 12) einen im wesentlichen rechten Flächenwinkel bilden.

2. Vorrichtung nach Anspruch 1, dadurch gekennzeichnet, dass die plastisch verformbaren Anschlüsse (18, 20) aus einem aus der Aluminium und Kupfer Umfassenden Gruppe gewählten, geglühten Metall gefertigt sind.

3. Vorrichtung nach einem der Ansprüche 1 und 2, dadurch gekennzeichnet, dass die Kondensatorplatte (10), die Verdampferplatte (12), der geschlossene Leitungskreis, in welchem die Wärmeträgerflüssigkeit umläuft und die Anschlüsse (18 und 20) in Form einer einzigen Platte geformt sind, welche in ihrem mittleren Bereich die Wärmeleitung zwischen dem Kondensator (10) und dem Verdampfer (12) begrenzende Fenster (24) aufweist.

4. Vorrichtung nach einem der Ansprüche 1 bis 3, dadurch gekennzeichnet, dass sie einen unter der die Strahlungsfläche bildenden Platte (10) angeordneten und von einem umgebogenen Rand (26) der Platte festgehaltenen Schwimmer (28) aufweist, dessen Form so ausgebildet ist, dass er die Vorrichtung in der gewünschten Lage hält.

## Claims

1. Cold-producing apparatus incorporating a cold storage enclosure filled with a material having a solid-liquid transition in the vicinity of the operating temperature of the apparatus, a radiant surface (10), whose radiation falls into at least one of the atmosphere-transparent windows, a substantially vertical pipe immersed in the material of the cold storage enclosure connecting the radiant surface (10) to the latter, said pipe having a certain quantity of a vaporizable fluid under the operating conditions of the apparatus, the pipe (14,16) and the heat transfer fluid forming a heat pipe-type device acting as a thermal diode which only transmits heat in the storage enclosure-radiant surface direction, characterized in that the pipe (14,16) connecting the radiant surface (10) to the storage enclosure is in the form of two panels (10, 12), each having a pipe in coil form, the two pipes being connected by plastically deformable connections (18, 20) in order to form a closed circuit, the planes of the two panels (10, 12) forming a substantially right-angled di- hedron.

2. Apparatus according to claim 1, characterized in that the plastically deformable connections (18,20) are made from an annealed metal chosen from the group including aluminium and copper.

3. Apparatus according to one of the claims 1 and 2, characterized in that the condenser panel (10), the evaporative panel (12), the closed circuit in which the heat transfer fluid flows and the connections (18 and 20) are made in the form of a single panel, which has perforations (24) in the central part for limiting the heat conduction between the condenser (10) and evaporator (12).

4. Apparatus according to any one of the claims 1 to 3, characterized in that it also has a float (28) positioned below panel (10) forming the radiant surface and attached by an edge (26) of surface (10), the shape of float (28) being suitable for giving the apparatus the desired positioning.
